# EUROPÄISCHE PATENTSCHRIFT

(11) **EP 1 084 290 B1**
(45) Veröffentlichungstag und Bekanntmachung des Hinweises auf die Patenterteilung: **28.08.2002**
(21) Anmeldenummer: 99927861.7
(22) Anmeldetag: 02.06.1999
(51) Int. Cl.: D21B 1/34

(54) **STOFFLÖSEVORRICHTUNG**
PULPER
BROYEUR

(30) Priorität: 03.06.1998 DE 19824806
(43) Veröffentlichungstag der Anmeldung: 21.03.2001
(73) Patentinhaber: REA GESELLSCHAFT FÜR RECYCLING VON ENERGIE UND ABFALL MBH, 80333 München (DE)
(72) Erfinder: WILJAN, Harry, D-80469 München (DE); CARRA, Roland, D-80939 München (DE)
(74) Vertreter: Reinhard - Skuhra - Weise & Partner
(86) Internationale Anmeldenummer: EP9903852
(87) Internationale Veröffentlichungsnummer: WO99063148

(56) Entgegenhaltungen:
- DE-A- 2 348 540
- DE-C- 964 286
- FR-A- 1 374 767

## Beschreibung

Die vorliegende Erfindung betrifft eine gemäß dem Oberbegriff des Anspruchs 1, wie aus der DE 964 286 C bekannt.

Derartige Stofflösevorrichtungen sind in der DE AS 23 48 540 und in der DE AS 26 58 845 sowie in der DE 20 61 519 C2 und in der US A 2,661,666 offenbart. Eine weitere Stofflöse-Vorrichtung ist in der FR-A-1 374 767 offenbart.

Siebeinheiten finden sich in den verschiedensten Industriezweigen für die unterschiedlichsten Anwendungsfälle. Sehr verbreitet sind Siebeinheiten in der Aufbereitungstechnik, wo sie zum Sortieren von fließfähigen Substanzen verwendet werden, die Feststoffe unterschiedlicher Größe enthalten. Ein wichtiger Anwendungsfall ist der sogenannte Stofflöser oder Pulper, der zur Aufbereitung von Stoffgemischen genutzt wird, die leicht zerfaserbare Bestandteile beinhalten. Wichtige Anwendungsbereiche liegen in der Aufbereitung von Abfällen und abfallähnlichen Stoffen sowie in der Papierindustrie bei der Altpapieraufbereitung.

Ein solcher Pulper besteht aus einem Behälter, der mit einem Rotor versehen ist. Beim Betrieb wird das aufzubereitende Stoffgemisch in den Behälter eingetragen und außerdem eine Flüssigkeit, im allgemeinen Wasser, in den Behälter eingefüllt. Der Rotor wird in Drehungen versetzt und erzeugt hierdurch starke Strömungskräfte. Diese Strömung hat - in einem Axialschnitt durch den Pulper gesehen - eine toroidale Form, wobei sich zwei Hauptströmungskomponenten überlagern, nämlich eine radiale und eine konzentrische Strömungsrichtung. Im Rotorbereich ist diese Strömung zunächst radial nach außen gegen die Behälterwand ausgebildet, sie steigt sodann nach oben an, um im Bereich der Flüssigkeitsoberfläche wieder radial nach innen zu strömen und sodann zum Zentrum des Rotors geleitet zu werden. Diese Strömung kann durch anbringen zusätzlicher Leitbleche unterstützt werden. Gleichzeitig erfährt die Flüssigkeit noch einen Bewegungsimpuls in der Drehrichtung des Rotors. Diese toroidale Strömung sorgt dafür, daß die in der Flüssigkeit enthaltenen Feststoffe immer wieder in den Bereich des Rotors gelangen und dort bearbeitet werden.

Durch die starke Strömung werden die im Pulper enthaltenen Feststoffe, die leicht zerfaserbar sind, zerfasert. Neben der Zerfaserung findet teilweise auch eine Verkürzung von Fasern statt bzw. geht ein Teil der zerfaserbaren Stoffe in Lösung. Nachdem das Schwergewicht des Vorganges aber in der Zerfaserung besteht, wird hier lediglich von "Zerfaserung" oder "Zerfasern" gesprochen und die daneben stattfindende Zerkleinerung und Auflösung nicht gesondert erwähnt.

Die zerfaserten Bestandteile des eingebrachten Stoffgemisches bilden zusammen mit der Flüssigkeit eine Suspension, die durch ein Lochsieb aus dem Pulper abgezogen werden kann. Die im Pulper zurückbleibenden nicht zerfaserten Bestandteile (in der Folge auch "Grobstoffe" genannt) können auf andere Art und Weise, z.B. durch einen in den Pulper greifenden Grobschmutzfänger aus dem Pulper entfernt werden.

Ein bevorzugter Anwendungsfall ist zum Beispiel die Aufbereitung von Altpapier oder die Aufbereitung von Abfällen für eine biologische Verwertung einzelner Bestandteile. Bei der Aufbereitung von Abfällen werden die Bestandteile, die biologisch gut zu verwerten sind, von den nicht biologisch verwertbaren Bestandteilen getrennt. Denn die biologisch verwertbaren Bestandteile sind leicht zerfaserbar, im Vergleich zu den anderen Bestandteilen, die nur schwer oder nicht zerfaserbar sind.

Die erzeugte und durch das Lochsieb abgetrennte Suspension, in der die biologisch verwertbaren Bestandteile aufkonzentriert sind, kann dann der biologischen Verwertung zugeführt werden, während die biologisch nicht verwertbaren Bestandteile, d.h. die Grobstoffe, die nach dem Abzug der Suspension im Pulper verbleiben, abgeschieden und einer anderen angemessenen Verwertungsform zugeleitet werden können oder entsorgt werden.

Weitere bislang in Verbindung mit Pulpern zur Trennung der Grobstoffe aus der Suspension verwendeten Siebe sind entweder als Flachsieb (so etwa EP 0 520 172 B1 oder DE 195 06 084 A1) oder als zylindrisches Sieb (so z.B. EP 0 598 187 B1) ausgebildet.

Die Verwendung eines Flachsiebes führt dazu, daß die toroidale Strömung auf dem Sieb umgelenkt wird. Nachteilig ist dabei, daß die im Pulper vorhandenen nicht oder nur schwer zerfaserbaren Feststoffe, z.B. Steine, Glassplitter u.ä., auf diese Weise einen hohen Verschleiß des Siebes verursachen. Zudem besteht die Gefahr, daß sich die Sieblöcher zusetzen. Schwere Bestandteile aus dem Stoffgemisch haben die Tendenz, auf das Sieb zu sinken und dort liegenzubleiben, sofern sie nicht zerfasert werden und das Sieb nicht mit der Suspension passieren können. Eine gebräuchliche Methode, das Sieb von solchen Grobstoffen freizuhalten und den Durchgang für die Suspension zu gewährleisten, besteht darin, durch Räumleisten die Sieboberfläche immer wieder zu säubern. Diese Räumleisten unterliegen aber ebenfalls einem hohen Verschleiß.

Die Verwendung eines zylindrischen Vertikalsiebes führt zu anderen Nachteilen. Die Suspension wird hier durch die senkrecht situierten Siebteile abgezogen. Die nicht zerfaserten Grobstoffe haben in diesem Fall die Tendenz, sich um das Sieb herum am Pulperboden zu sammeln und den Durchgang des Siebes auf diese Weise zu versperren. Die Strömungsverhältnisse im Pulper sind nicht geeignet, eine befriedigende Fortbewegung der Grobstoffe und damit eine Reinigung der Sieboberfläche herbeizuführen, da die Strömung die senkrechten Teile des Siebes nicht berührt. Auch hier kann das Sieb ausschließlich durch zusätzliche Maßnahmen, in der Regel durch den Einsatz von Räumleisten, gesäubert werden. Die sich um das Sieb herum am Pulperboden ansammelnden Grobstoffe tragen ebenfalls zu einem erhöhten Verschleiß bei. Der Einsatz von Räumleisten führt überdies zu einem weiteren wesentlichen Nachteil dadurch, daß die Räumleisten die im Abfall vorhandenen Plastikbestandteile stark zerkleinern. Diese kleinen Plastikpartikel können dann mit der Suspension das Lochsieb passieren. Sie verschmutzen so die für eine biologische Verwertung bestimmte Suspension und führen damit auch zu einem unerwünschten Verschmutzungsgrad der Endprodukte, vor allem des Kompostes und des Prozeßwassers.

Die Aufgabe der vorliegenden Erfindung besteht darin, die eingangs definierte Stofflösevorrichtung zum Trennen von Grobstoffen aus einer Suspension derart zu verbessern, daß sich der Verschleiß vermindert, die Räumung und die Wartung des Siebes erleichtern, der Durchfluß der Suspension beschleunigt und die Produktqualität verbessert wird.

Erfindungsgemäß wird diese Aufgabe durch die im Patentanspruch 1 angegebene Stofflösevorrichtung gelöst. Die Unteransprüche geben weitere bevorzugte Weiterbildungen der Erfindung an.

Die der vorliegenden Erfindung zugrundeliegende Idee liegt darin, daß eine Siebvorrichtung eingesetzt wird, die die Form eines Kegelstumpfes aufweist. Der Kegelstumpf zeigt mit seiner kleineren Kreisfläche nach oben. Die Sieböffnungen sind auf der schrägen Mantelfläche des Kegelstumpfes angeordnet. Die Schräge ist so konzipiert, daß sie in etwa tangential bzw. parallel zur toroidalen Strömung liegt. Weiterhin ist die Siebvorrichtung segmentiert und von außen anbringbar.

Die Neigung bzw. Schräge beträgt vorzugsweise 30°-50°, wobei dieser Wert abhängig von der Form des Behälters variieren kann. Die schräge Anordnung hat zur Folge, daß die Strömung ständig dahin wirkt, daß die im Pulper absinkenden Grobstoffe von der Mantelfläche des Siebes entfernt werden, also von der Strömung mitgerissen werden. Dieser Vorgang wird durch den Gebrauch von Abstreifern noch begünstigt, welche allerdings einer geringeren Belastung als beim Stand der Technik unterliegen. Die Reinigung findet nämlich nicht, wie bei den dargestellten Flachsieben oder den zylindrischen Sieben, ausschließlich über die Räumleisten statt, sondern in erheblichem Maße über die Strömung.

Nachdem die Grobstoffe ständig mit der Strömung vom Sieb wegbewegt werden und sich daher weit weniger als bei den nach dem Stand der Technik verwendeten Siebvorrichtungen auf dem Sieb oder um das Sieb sammeln können, wird auch der durch Sand, Steinchen, Glas etc. verursachte Abrieb wesentlich reduziert. Durch die bessere Reinigung der Sieboberfläche wird ferner der Durchfluß durch das Sieb begünstigt und damit die Abzugszeit der Suspension verringert.

Die Sieböffnungen können verschieden gestaltet sein, z.B. quadratisch, kreisförmig oder länglich, ausgebildet sein. Ihre charakteristischen Abmessungen betragen vorzugsweise 6-30 mm. Das Sieb ist vorzugsweise in Segmente unterteilt, um seinen Ausbau zu erleichtern.

Die zur Unterstützung der Reinigung der Sieblöcher von Grobschmutz eingesetzten Abstreifer sind vorzugsweise am Rotor bzw. dessen Welle befestigt und können ebenfalls unterschiedlichste Gestaltungen aufweisen. Sie können z.B. gerade oder schräg sein. Vorzugsweise sind die Abstreifer stetig oder unstetig strömungsabweisend gekrümmt und mit einer Verschleißleiste ausgestattet. Die Verschleißleiste ist vorzugsweise austauschbar und/oder verstellbar.

Zum Abziehen der Suspension aus dem Pulper durch das Sieb wird vorzugsweise eine Pumpe eingesetzt, deren Antrieb regelbar ist, aber auch ein freier Ablauf in einen tiefergelegenen Speicherbehälter ist möglich.

Die Erfindung ist insbesondere zum Einsatz im Rahmen der Aufbereitung und Trennung von Abfallgemischen mit einem hohen Organikanteil, z.B. von kommunalen Bioabfällen, geeignet. Diese Abfälle zeichnen sich neben biogen-organischen Bestandteilen, die sich für eine biologische Behandlung und anschließendes Recycling in den Naturkreislauf eignen, durch einen relevanten Anteil an nicht biogen-organischen Störstoffen, wie Kunststoffen, Steinen, Glas und Metallen aus.

Nachstehend wird die vorliegende Erfindung anhand eines bevorzugten Anwendungsbeispiels unter Bezugnahme auf die begleitende Zeichnung näher erläutert.

Fig. 1a bis 1c zeigen eine schematische Darstellung einer Ausführungsform der erfindungsgemäßen Siebvorrichtung, und zwar Fig. 1a im Querschnitt, Fig. 1b im Schnitt entlang der Linie A-A' von Fig. 1a und Fig. 1c eine Ausschnittsvergrößerung des mit Z bezeichneten Bereichs.

Das Abfallgemisch wird dem zylindrischen Pulperbehälter 1 unter Zugabe von Wasser zugeführt. I bezeichnet die Abfallzuleitung und II die Wasserzuleitung.

Durch Drehungen des Rotors 2 um die Behälterachse R wird das Abfall-Wasser-Gemisch in Bewegung versetzt. Es wird eine starke toroidale Strömung 3 erzeugt, die dazu führt, daß die biogen-organischen nicht verholzten Bestandteile des Abfalls zerfasert werden. Diese Fasern bilden mit der im Pulper vorhandenen Flüssigkeit eine Suspension, die durch das im unteren Teil des Pulpers befindliche kegelstumpfförmige Lochsieb 4 abgezogen wird und aus dem Ausfluß III strömt, an den ggfs. eine (nicht gezeigte) Pumpe anschließbar ist. Zurück im Pulperbehälter 1 bleiben die nicht biogen-organischen und die verholzten Bestandteile des Abfalls, die durch die Strömungskräfte weitgehend unzerstört bleiben, d.h. die Grobstoffe.

Die erzeugte und durch das Lochsieb abgetrennte Suspension, in der die biologisch verwertbaren Bestandteile aufkonzentriert sind, kann dann der biologischen Verwertung zugeführt werden, während die biologisch nicht verwertbaren Bestandteile, also die Grobstoffe, die nach dem Abzug der Suspension im Pulper verbleiben, einer anderen angemessenen Verwertungsform oder einer anderweitigen Entsorgung zugeleitet werden können.

Die hier beschriebene Ausführungsform der erfindungsgemäßen Siebvorrichtung 4 hat die Form eines Kegelstumpfes. Die Sieböffnungen befinden sich an der Mantelfläche 5 des Kegelstumpfes, sind rund und weisen einen Durchmesser von typischerweise 10 mm auf. Die Neigung der äußeren Siebfläche beträgt ca. 30° bis 50° gegenüber der Rotationsachse R.

Wie insbesondere aus Fig. lb ersichtlich, sind am Rotor 2 bzw. der Rotorwelle sind Abstreifer 6 befestigt, die strömungsabweisend bogenförmig gekrümmt sind. Die Vorderseite der Abstreifer 6 ist durch ein austausch- und verstellbares Verschleißschild 6a geschützt. Unterhalb des Auslasses III befindet sich ein (nicht gezeigter) Auffangbehälter, in dem die ablaufende Suspension aufgefangen wird.

Wie in Fig. 1c erkennbar, sind die Siebsegmente des Siebes 4 von der Behälteraußenseite her mit Schrauben 8 an Stegen 9 derart befestigt, daß sie bei gelösten Schrauben 8 von der Behälterinnenseite her abnehmbar sind.

Obwohl die vorliegende Erfindung vorstehend anhand eines bevorzugten Ausführungsbeispiels beschrieben wurde, ist sie darauf nicht beschränkt, sondern auf vielfältige Art und Weise modifizierbar.

## Patentansprüche

1. Stofflösevorrichtung mit
einem Behälter (1), in dem eine ringförmige Strömung erzeugbar ist, die auf ein in dem Behälter (1) befindliches Flüssigkeits-Feststoff-Gemisch einwirkt und eine Zerfaserung desselben bewirkt, und mit
einer Siebvorrichtung (4) zum Trennen von Grobstoffen aus der Suspension,
wobei die Siebvorrichtung (4) die Form eines Kegelstumpfes aufweist, der an seiner Mantelfläche mit Löchern versehen und am Boden des Behälters (1) eingebaut ist, und
wobei der Kegelstumpf mit seiner kleineren Kreisfläche nach oben zeigt und die Mantelfläche in etwa tangential zur torodialen Strömung liegt;
**dadurch gekennzeichnet, dass** die Siebvorrichtung (4) in verschiedene Segmente unterteilt ist und diese einzeln von der Behälteraußenseite her angebracht und von der Behälterinnenseite abnehmbar sind.

2. Stofflösevorrichtung nach Anspruch 1, **dadurch gekennzeichnet, daß** die Neigung der Mantelfläche zwischen 30° und 50° beträgt.

3. Stofflösevorrichtung nach Anspruch 1 oder 2, **dadurch gekennzeichnet, daß** die Sieblöcher quadratisch, kreisförmig oder länglich ausgebildet sind.

4. Stofflösevorrichtung nach einem der vorangehenden Ansprüche, **dadurch gekennzeichnet, daß** die charakteristischen Abmessungen der Sieblöcher 6 - 30 mm betragen.

5. Stofflösevorrichtung nach einem der vorangehenden Ansprüche, **dadurch gekennzeichnet, daß** die Sieblöcher kreisförmig beschaffen sind und vorzugsweise einen Durchmesser von 8 - 12 mm aufweisen.

6. Stofflösevorrichtung nach einem der vorangehenden Ansprüche, **dadurch gekennzeichnet, daß** im Behälter (1) eine Rotoreinrichtung (2) vorgesehen ist und der Kegelstumpf im wesentlichen parallel zur Rotorachse einbaubar ist.

7. Stofflösevorrichtung nach einem der vorangehenden Ansprüche, **dadurch gekennzeichnet, daß** eine Abstreifereinrichtung (6) vorgesehen ist, die vorzugsweise mit der Rotoreinrichtung (2) drehbar verbunden ist, und die mit Löchern versehene Siebfläche durch die Abstreifereinrichtung (6) reinigbar ist.

8. Stofflösevorrichtung nach Anspruch 7, **dadurch gekennzeichnet, daß** die Abstreifereinrichtung (6) einen oder mehrere Abstreifer mit einer stetigen oder unstetigen strömungsabweisende Krümmung aufweist.

9. Stofflösevorrichtung nach Anspruch 8, **dadurch gekennzeichnet, daß** die Abstreifer an ihrer Vorderseite mit einem austauschbaren und/oder verstellbaren Verschleißschild ausgestattet sind.

10. Stofflösevorrichtung nach einem der vorhergehenden Ansprüche, **dadurch gekennzeichnet, daß** die Suspension durch die Siebvorrichtung (4) mittels einer Pumpe abziehbar ist, die mit einem regelbaren Antrieb versehen ist.

## Claims

1. A pulper comprising a vessel (1), in which an annular flow acting on a liquid-solid mixture located in said vessel (1) and effecting a pulping of the same can be generated, a screening device (4) for separating coarse materials from the suspension, wherein the screening device (4) has the shape of a truncated cone being provided with holes on the lateral surface thereof and being mounted at the base of the vessel (1), and the truncated cone facing upwardly with the smaller circular surface thereof and the lateral surface lying in an approximately tangential manner to the toroidal flow, **characterised in that** the screening device (4) is sub-divided into different segments and that these segments are individually attached from the external side of the vessel and are detachable from the internal side of the vessel.

2. The pulper according to claim 1, **characterized in that** the inclination of the lateral surface is between 30° and 50°.

3. The pulper according to claim 1 or 2, **characterized in that** the screen holes have a square, circular or oblong shape.

4. The pulper according to one of the preceding claims, **characterized in that** the characteristic dimensions of the screen holes are 6 - 30 mm.

5. The pulper according to one of the preceding claims,
**characterized in that** the screen holes are circular and preferably have a diameter of 8 - 12 mm.

6. The pulper according to one of the preceding claims,
**characterized in that** a rotor device (2) is provided in the vessel (1) and that the truncated cone is mountable essentially parallel to the rotor axis.

7. The pulper according to one of the preceding claims,
**characterized in that** a scraping device (6) is provided, which is preferably rotatably connected to the rotor device (2), and that the screen surface provided with holes is cleanable by the scraping device (6).

8. The pulper according to claim 7, **characterized in that** the scraping device (6) comprises one or more scrapers having a continuous or discontinuous curvature against the flow.

9. The pulper according to claim 8, **characterized in that** the scrapers are provided with an exchangeable and/or adjustable war shield on the front face thereof.

10. The pulper according to one of the preceding claims,
**characterized in that** the suspension can be drawn off through the screening device (4) by means of a pump provided with a controllable drive.

## Revendications

1. Broyeur doté d'un récipient (1) dans lequel il est possible de générer un courant annulaire qui agit sur un mélange liquide-solide se trouvant dans le récipient (1) et lequel courant génère un effilage dudit mélange, ledit broyeur étant pourvu d'un tamis (4) pour séparer les gros grains de la suspension ; lequel tamis (4) a une forme de tronc de cône pourvu sur sa surface d'enveloppe de trous et est monté ainsi sur le fond du récipient (1) et le tronc de cône est dirigé vers le haut avec ses plus petites surfaces circulaires ; la surface d'enveloppe se trouvant de manière tangente par rapport au courant toroïdal, **caractérisé en ce que** le tamis (4) est subdivisé en différents segments qui sont fixés un à un à partir du côté extérieur du récipient et peuvent être enlevés du côté intérieur du récipient.

2. Broyeur selon la revendication 1, **caractérisé en ce que** l'inclinaison de la surface de l'enveloppe est comprise entre 30° et 50°.

3. Broyeur selon la revendication 1 ou 2, **caractérisé en ce que** les trous du tamis sont de forme carrée, circulaire ou longitudinale.

4. Broyeur selon une des revendications précédentes, **caractérisé en ce que** les dimensions caractéristiques des trous du tamis sont de 6 à 30 mm.

5. Broyeur selon une des revendications précédentes, **caractérisé en ce que** les dimensions caractéristiques des trous du tamis sont de forme circulaire et présentent de préférence un diamètre de 8 à 12 mm.

6. Broyeur selon une des revendications précédentes, **caractérisé en ce qu'**il est prévu un dispositif de rotor (2) dans le récipient et **en ce que** le tronc de cône peut être monté essentiellement de manière parallèle à l'axe du rotor.

7. Broyeur selon une des revendications précédentes, **caractérisé en ce qu'**il est prévu un dispositif racleur (6) qui est, de préférence , relié de façon rotative au dispositif de rotor (2) et **en ce que** la surface du tamis pourvue de trous peut être nettoyé par le dispositif racleur (6).

8. Broyeur selon la revendication 7, **caractérisé en ce que** le dispositif racleur (6) comporte un ou plusieurs racleurs avec une courbure continue ou discontinue repoussant le courant.

9. Broyeur selon la revendication 8, **caractérisé en ce que** les racleurs sont équipés sur leur côté avant d'une plaque d'usure échangeable et / ou réglable.

10. Broyeur selon une des revendications précédentes, **caractérisé en ce que** le suspension est aspirable par le tamis (4) au moyen d'une pompe pourvue d'un entraînement réglable.
